# EUROPÄISCHE PATENTSCHRIFT

(11) **EP 0 739 267 B1**
(45) Veröffentlichungstag und Bekanntmachung des Hinweises auf die Patenterteilung: **14.03.2001**
(21) Anmeldenummer: 95903762.3
(22) Anmeldetag: 24.12.1994
(51) Int. Cl.: B25D 17/08

(54) **EINRICHTUNG AN HANDWERKZEUGMASCHINEN ZUR DREHMITNAHME VON WERKZEUGEN**
DEVICE ON HAND MACHINE TOOLS FOR ROTARY TOOL DRIVE
DISPOSITIF D'ENTRAINEMENT EN ROTATION D'OUTILS POUR MACHINES-OUTILS MANUELLES

(30) Priorität: 14.01.1994 DE 4400970; 24.02.1994 DE 4405958
(43) Veröffentlichungstag der Anmeldung: 30.10.1996
(73) Patentinhaber: ROBERT BOSCH GMBH, 70442 Stuttgart (DE)
(72) Erfinder: WIERSPECKER, Horst, D-71229 Leonberg (DE); NEUBERT, Heinz, D-73061 Ebersbach (DE)
(86) Internationale Anmeldenummer: DE9401535
(87) Internationale Veröffentlichungsnummer: WO9519244

(56) Entgegenhaltungen:
- EP-A- 0 433 876
- WO-A-88/09245
- WO-A-92/06823
- DE-U- 9 314 416

## Beschreibung

### Stand der Technik

Die Erfindung geht aus von einer Einrichtung an Handwerkzeugmaschinen zur Drehmitnahme von schlagenden und/oder bohrenden Werkzeugen nach dem Oberbegriff des Patentanspruchs 1, sowie von einem dabei verwendeten Werkzeug und Werkzeughalter.

Eine solche Einrichtung ist aus der EP 0 433 876 A1 für einen Werkzeugschaft bekannt. Bohrwerkzeuge sind rechtsrum drehend ausgebildet. Sie werden von der Werkzeugaufnahme der Handwerkzeugmaschinen entsprechend rechtsdrehend, d.h. im Uhrzeigersinn angetrieben. Da die Figur 5 der EP 0 433 876 A1 einen Querschnitt (gemäß II-II aus Figur 1) zum Schaftende hin darstellt, erfolgt dort die Antriebs-Drehrichtung entgegen dem Uhrzeigersinn. Somit ist dort die schmalere der beiden einander gegenüberliegenden Drehmitnahmenuten der Verriegelungsmulde in Drehrichtung vorgelagert. Diese Anordnungen der Drehmitnahmen bewirken jedoch eine ungleichmäßige Drehmomentbelastung am Werkzeugschaft und an der Werkzeugaufnahme, da einerseits die Axialverriegelung keine nennenswerten Drehmomente überträgt und da ferner die nachfolgende breitere Drehmitnahme eine Drehmitnahmeflanke aufweist, die auf der der Axialverrriegelung abgewandten Seite dieser Drehmitnahme liegt. Die drei Drehmitnahmeflanken liegen dort in einem Umfangsbereich von weniger als 180°.

### Vorteile der Erfindung

Die erfindungsgemäße Anordnung der Drehmitnahmen nach dem kennzeichnenden Merkmal des Patentanspruchs 1 hat den Vorteil, daß die Drehmomentbelastung über den Umfang des Werkzeugschaftes und der Werkzeugaufnahme wesentlich gleichmäßiger erfolgt, indem die der Axialverriegelung vorgelagerte Drehmitnahme mit ihrer drehmomentübertragenden Flanke nunmehr wesentlich dichter an die wenig belastete Axialverriegelung verlegt wurde. Als weiterer Vorteil ist anzusehen, daß durch die gleichmäßigere Drehmomentbelastung auch die Zentrierung in der Aufnahme verbessert, einer einseitigen Abnutzung entgegenwirkt und die Gefährdung des Werkzeuges durch Schaftausbrüche zwischen den Drehmitnahmen verringert wird.

Durch die in den Unteransprüchen ausgeführten Maßnahmen ergeben sich vorteilhafte Weiterbildungen und Verbesserungen der in den Hauptansprüchen angegebenen Mekrmale. So ist es für eine hohe Standzeit des Werkzeugschaftes von Vorteil, wenn die der Axialverriegelung zumindest teilweise gegenüberliegende Drehmitnahme im Querschnitt etwa dem der schmaleren der beiden einander gegenüberliegenden Drehmitnahmen entspricht. Zur Erhöhung der Verschleißreserve insbesondere bei den Drehmitnahmeleisten der Werkzeugaufnahme ist es jedoch von Vorteil, wenn die der Axialverriegelung gegenüberliegende Drehmitnahme etwa dem Querschnitt der breiteren der beiden einander gegenüberliegenden Drehmitnahmen entspricht. Dabei läßt sich der Verschleiß außerdem durch Verwendung geeigneter Materialien für Werkzeug und Werkzeugträger beeinflussen.

Eine besondere Weiterbildung der erfindungsgemäßen Einrichtung besteht darin, daß der Werkzeugschaft des erfindungsgemäß ausgebildeten Werkzeuges auch zu solchen, an sich bekannten Werkzeugaufnahmen kompatibel ausgebildet wird, bei denen die Drehmitnahme und Axialverriegelung durch zwei einander diametral gegenüberliegende, zylinderförmige Verriegelungskörper bewerkstelligt wird (z.B. Hilti-Bohrhammer TE10). Zu diesem Zweck ist vorgesehen, am Werkzeugschaft diejenge Mitnahmenut, welcher der axial geschlossenen Verriegelungsmulde zumindest teilweise gegenüberliegt, mit einer weiteren Veriegelungsmulde zu kombinieren, so daß einerseits beim Einsetzen eines solchen Werkzeugschaftes in eine erfindunggemäße Werkzeugaufnahme die mittlere Drehmnitnahmenut eine Drehmitnahmeleiste der Werkzeugaufnahme aufnimmt, wogegen andererseits beim Einsetzen des Werkzeugschaftes in die vorerwähnte bekannte Werkzeugaufnahme der zweite Verriegelungskörper in die zweite, an den axialen Enden nur teilweise verschlossene weitere Verriegelungsmulde verriegelbar eingreift.

### Zeichnung

Drei Ausführungsbeispiele der Erfindung sind in der Zeichnung dargestellt und in der nachfolgenden Beschreibung näher erläutert. Es zeigen Figur 1 einen Querschnitt durch eine erfindungsgemäße Einrichtung zur Drehmomentübertragung an einem Bohrhammer mit einer Werkzeugaufnahme und einem darin eingesetzten Werkzeugschaft, Figur 2 einen Längsschnitt durch den vorderen Teil der Werkzeugaufnahme. Figur 3 zeigt den Querschnitt durch den Schaft eines Werkzeuges als weiteres Ausführungsbeispiel und Figur 4 zeigt das Schaftende des Werkzeugs. Figur 5 zeigt als drittes Ausführungsbeispiel einen Querschnitt durch einen Werkzeugschaft mit einer kombinierten Drehmitnahmenut und Verriegelungsmulde, Figur 6 zeigt diesen Werkzeugschaft in einer bekannten Werkzeugaufnahme und Figur 7 zeigt den Werkzeugschaft in einer erfindungsgemäßen Werkzeugaufnahme.

### Beschreibung der Ausführungsbeispiele

Die erfindungsgemäße Einrichtung an Werkzeugmaschinen zur Drehmitnahme von schlagenden und/bohrenden Werkzeugen, insbesondere an Schlagbohrmaschinen und Bohrhämmern bzw. Schlaggeräten besteht im wesentlichen aus einer Werkzeugaufnahme 10 als Werkzeugträger und einem darin eingesetzten Werkzeugschaft 11 eines zum Bohren und/oder Schlagen verwendeten Werkzeuges 12. Im ersten Ausführungsbeispiel nach Figur 1 und 2 sitzt die Werkzeugaufnahme 10 in an sich aus der WO 88/09245 bekannten Weise drehfest am Ende einer angetriebenen hohlzylindrischen Werkzeugspindel 13 eines nicht dargestellten Bohrhammers. Im hinteren, nicht dargestellten Bereich der Werkzeugspindel ist axial beweglich ein Döpper geführt, der in bekannter Weise von einem Schlagwerk auf die Stirnseite des Werkzeugschaftes 11 geschlagen wird. Die Werkzeugaufnahme 10 hat eine Aufnahmebohrung 14 für den Werkzeugschaft 11 sowie einen Durchbruch 15 für einen darin eingesetzten Verriegelungskörper 16, der in bekannter Weise beim Einschieben des Werkzeugschaftes 11 in die Aufnahmebohrung 14 radial nach außen verschiebbar ist und in der dargestellten Ruhelage mittels Federkraft von einer nicht dargestellten Arretierhülse in bekannter Weise arretiert wird.

Das Werkzeug 12 ist am Werkzeugschaft 11 mit zwei axial verlaufende einander gegenüberliegende, zum Schaftende hin offenen Drehmitnahmenuten 17 und 18 versehen, in welche zwei in die Aufnahmebohrung 14 nach innen vorstehende, axial verlaufende Drehmitnahmeleisten 19, 20 eingreifen. Die Drehmitnahmenuten 17 und 18 sowie ihre Drehmitnahmeleisten 19 und 20 sind jeweils unterschiedlich breit und haben zu beiden Längsseiten etwa radial verlaufende Flanken. Zwischen den so gebildeten Drehmitnahmen ist um 90° versetzt im Werkzeugschaft 11 eine axial verlaufende Verriegelungsmulde 21 angebracht, in welche der zylindrische Verriegelungskörper 16 eingreift. Der Verriegelungskörper ist am vorderen und hinterem Ende kugelförmig abgerundet und in entsprechender Weise ist die als Hohlkehle ausgebildete Verriegelungsmulde 21 zumindest zum Schaftende hin sphärisch eingewölbt verschlossen, so daß Verriegelungskörper 16 und Verriegelungsmulde 21 eine Axialverriegelung bilden, um zu verhindern, daß das Werkzeug in unbeabsichtigter Weise aus der Werkzeugaufnahme 10 herausfällt oder herausgezogen wird. In dem der Axialverriegelung gegenüberliegenden Bereich des Werkzeugschaftes 11 und der Werkzeugaufnahme 10 ist eine weitere Drehmitnahme vorhanden, die ebenfalls aus einer zum Schaftende hin offenen, axial verlaufenden Drehmitnahmenut 22 und einer darin eingreifenden axial verlaufenden Drehmitnahmeleiste 23 in der Aufnahmebohrung 14 der Werkzeugaufnahme 10 gebildet ist.

Zur Erzielung einer möglichst gleichmäßigen Beanspruchung der Werkzeugaufnahme 10 und des Werkzeugschaftes 11 der in Pfeilrichtung angetriebenen Einrichtung ist vorgesehen, daß die breitere der beiden einander gegenüberliegenden Drehmitnahmen 17/19 und 18/20 der Axialverriegelung 16/21 in Drehrichtung betrachtet vorgelagert ist. Die drehmomentübertragende Flanke 18a der breiteren Drehmitnahmenut 18 hat damit zwar einen geringeren Abstand zur Verriegelungsmulde 21, was jedoch im Hinblick auf die gleichmäßige Drehmomentbelastung des Werkzeugschaftes 11 dadurch ausgeglichen wird, daß der Verriegelungskörper 16 nur ein geringes Drehmoment auf den Werkzeugschaft 11 überträgt. Dadurch wird ferner die Zentrierung und Führung des Werkzeugschaftes verbessert und der insbesondere bei bereits ausgeschlagenen Drehmitnahmen verursachte Verschleiß wird durch die bessere Zentrierung verringert.

Während beim ersten Ausführungsbeispiel nach Figur 1 und 2 die dritte, der Axialverriegelung gegenüberliegende Drehmitnahme, bestehend aus der Drehmitnahmenut 22 und der Drehmitnahmeleiste 23 etwa den gleichen Querschnitt aufweist wie die schmalere der beiden einander gegenüberliegenden Drehmitnahmen, bestehend aus der Drehmitnahmenut 17 und der Drehmitnahmeleiste 19, ist im zweiten Ausführungsbeispiel nach Figur 3 und 4 die dritte, der Verriegelungsmulde 21 gegenüberliegenden Drehmitnahme, bestehend aus der Drehmitnahmenut 22a und der darin eingreifenden Drehmitnahmeleiste 23a im Querschnitt entsprechend der breiteren Drehmitnahme aus Drehmitnahmenut 18 und Drehmitnahmeleiste 20 ausgebildet. Diese Ausführung ist insbesondere im Hinblick auf eine hohe Verschleißreserve an den Drehmitnahmeleisten 20 und 23a des Werkzeugschaftes 11a von Vorteil, wogegen beim ersten Ausführungsbeispiel durch die zwei schmaleren Drehmitnahmen die durch den Abstand der Nuten 17, 18 und 22 gebildet Verschleißreserve an Werkzeugschaft 11 günstiger ist.

Wie in Figur 1 gestrichelt angedeutet ist, kann anstelle der rückseitigen Flanken an mindestens eine der Drehmitnahmenuten der Nutgrund sehnenförmig zum Schaftumfang auslaufen, z.B. um dadurch die Verschleißreserve des Werkzeughalters zu erhöhen , indem die damit zusammenwirkende Drehmitnahmeleiste ebenfalls rückseitig sehnenförmig zum Umfang der Aufnahmebohrung ausläuft. Erfindungswesentich ist jedoch, daß von der Axialverriegelung 16, 21 ausgehend an den am Schaftumfang bzw.Bohrungsumfang hintereinanderliegenden drei Drehmitnahmen 17, 19 sowie 22, 23 und 18, 20 deren Drehmitnahmeflanken auf einem Umfangswinkel von größer 180°und kleiner 240° liegen, wonach eine in bezug auf Rundlauf und Verschleiß günstige Verteilung der drehmomentübertragenden Flanken erzielt wird.

In Figur 5 ist als weiteres Ausführungsbeispiel der Querschnitt durch einen Werkzeugschaft 11b stark vergrößert dargestellt, der für eine bekannte Werkzeugaufnahme gemäß Figur 6 sowie für eine erfindungsgemäße Werkzeugaufnahme nach Figur 7 kompatibel augebildet ist. Die im oberen Bereich des Werkzeugschaftes 11b liegende Verriegelungsmulde 21 ist gemäß Figur 4 beidseitig axial geschlossen ausgebildet, so daß hierdurch bereits mit dem Einrasten eines Verriegelungskörpers 16 eine vollständig ausreichende Axialverriegelung stattfindet. In dem gegenüberliegenden unteren Bereich des Werkzeugschaftes 11b befindet sich die mittlere Drehmitnahmenut 22b, welche mit einer weiteren Verriegelungsmulde 21a derart überlagert ist, daß die beiden axialen Enden dieser Verriegelungsmulde 21a nur teilweise geschlossen sind; und zwar nur insoweit, wie der stirnseitige Bereich 21b dieser Verriegelungsmulde 21a über den Querschnitt der Mitnahmenut 22b hinausgeht.

Um bei dieser kompatiblen Schaftausführung für die mittlere Drehmitnahmenut 22b eine voll wirksame Drehmitnahmeflanke 25 zu behalten, ist die weitere, nur teilweise verschlossene Verriegelungsmulde 21a der axial geschlossenen Verriegelungsmulde 21 genau diametral gegenüberliegend angeordnet und die mittlere Drehmitnahmenut 22b ist zu dieser weiteren Verriegelungsmulde 21a derart asymmetrisch angeordnet, daß deren Drehmitnahmeflanke 25 mit der in Drehrichtung liegenden,auslaufenden Flanke 26 dieser weiteren Verriegelungsmulde 21a fluchtet.

Wird ein Werkzeug mit einem gemäß Figur 5 ausgebildeten Werkzeugschaft llb in eine bekannte Werkzeugaufnahme 27 gemäß Figur 6 eingesetzt, so bleiben die einander gegenüberliegenden Drehmitnahmenuten 17 und 18 frei und die beiden einander diametral gegenüberliegenden Verriegelungskörper 16 in den beiden Durchbrüchen 15 einer im Querschnitt dargestellten Spindel 28 der Werkzeugaufnahme 27 rasten verriegelbar in die Verriegelungsmulden 21 und 21a ein. Die zweite Verriegelungsmulde 21a ist dabei im Hinblick auf eine Axialverriegelung durch den Querschnitt der gestrichelt erkennbaren mittleren Drehmitnahmenut 22b geschwächt, was jedoch unerheblich ist, da die obere, axial vollständig geschlossene Verriegelungsmulde 21 bereit eine ausreichende Axialverriegelung sicherstellt. Die Drehmitnahme wird jedoch auch hierbei durch die Drehmitnahmeflanke 25 der mittleren Drehmitnahmenut 22b sichergestellt.

Figur 7 zeigt den Querschnitt durch eine erfindungsgemäße Drehmitnahmeeinrichtung an Werkzeugmaschinen mit dem kompatiblen Werkzeugschaft 11b aus Figur 5. Gegenüber der Werkzeugaufnahme 10 aus Figur 1 ist in Figur 7 die mittlere Drehmitnahmeleiste 23a, welche dem Verriegelungskörper 16 teilweise gegenüberliegt, derart in Antriebsrichtung versetzt angeordnet, daß ihre Drehmitnahmeflanke 29 nunmehr der in Antriebsrichtung gesehenen vorderen Flanke 30 des Verriegelungskörpers 16 diametral gegenüberliegt. Durch diese Maßnahme ist sichergestellt, daß auch im Bereich der weiteren, teilweise offenen Verriegelungsmulde 21a des kompatiblen Werkzeugschaftes 21b die Flanke 25 der mittleren Drehmitnahmenut 22b voll mitbelastet wird.

Um Beschädigungen am unteren Verriegelungskörper 16 der bekannten Werkzeugaufnahme nach Figur 6 durch die radial verlaufende Drehmitnahmeflanke 25 der mittleren Drehmitnahmenut 22b vorzubeugen, kann es zweckmäßig sein, anstelle einer radialen Drehmitnahmeflanke 25 diese sowie die damit zusammenwirkende Flanke 29 an der Drehmitnahmeleiste 23a der Werkzeugaufnahme 10a aus Figur 7 den Verlauf der Verriegelungsmulde 21a folgend gewölbt auszubilden, wie dies in Figur 7 gestrichelt angedeutet ist. Alternativ kann aber auch die zusätzliche weitere Verriegelungsmulde 21a mit einer mittleren, der oberen Verriegelungsmulde 21 diametral gegenüberliegenden Drehmitnahmenut 22 gemäß Figur 1 bzw. 22a gemäß Figur 3 kombiniert sein. Da in jedem Fall für die Axialverriegelung die obere Verriegelungsmulde 21 ausreicht, kann die ihr gegenüberliegende mittlere Drehmitnahmenut 22 und die darin eingreifende mittlere Drehmitnahmeleiste 23 im Querschnitt auch die gewölbte Form der oberen Verriegelungsmulde 21 haben, um die Kompatibilität des Werkzeugschaftes 11 mit einer Werkzeugaufnahme 27 aus Fig. 6 zu gewährleisten.

## Patentansprüche

1. Einrichtung an Handwerkzeugmaschinen zur Drehmitnahme von schlagenden und/oder bohrenden Werkzeugen (12), die mindestens drei Drehmitnahmen und eine Axialverriegelung am Umfang des Werkzeugschaftes (11) und eines Werkzeughalters (10) mindestens etwa gleichmäßig verteilt angeordnet aufweisen, wobei die Axialverriegelung als axial verlaufende, mindestens zum Schaftende hin geschlossene Mulde (21) im Werkzeugschaft ausgebildet ist, die mit einem aus der Aufnahmebohrung (14) des Werkzeughalters (10) nach innen vorstehenden, radial verschiebbaren Verriegelungskörper (16) zusammenwirkt und wobei die Drehmitnahmen am Werkzeugschaft (11) als axial zum Schaftende auslaufende Ausnehmungen (17, 18, 22) sowie damit zusammenwirkende axial verlaufende Vorsprünge (19, 20, 23) am Umfang des Werkzeughalters (10) ausgebildet sind, von denen zwei Drehmitnahmen (17, 19 und 18, 20) einander zumindest teilweise gegenüberliegen, dadurch gekennzeichnet, daß der Umfangswinkel zwischen den Drehmitnahmeflanken der ausgehend von der Axialverriegelung (16, 21) ersten (17, 19) und letzten (18, 20) Drehmitnahme größer 180° und kleiner 240° ist.

2. Einrichtung nach Anspruch 1, dadurch gekennzeichnet, daß von den Drehmitnahme einander zumindest etwa gegenüberliegend als Nuten (17, 18) und darin eingreifende Leisten (19, 20) unterschiedlicher Breite ausgebildet sind, wobei die breitere (18, 20) der beiden Drehmiitnahmen (17, 19 und 18, 20) der Aaxialverriegelung (16, 21) in Antriebsdrehrichtung vorgelagert ist.

3. Einrichtung nach Anspruch 1 oder 2, dadurch gekennzeichnet, daß die der Axialverriegelung (16, 21) zumindest teilweise gegenüberliegende Drehmitnahme (22, 23) als axial verlaufende Nut (22) im Werkzeugschaft (11) und als darin eingreifende entsprechende Leiste (23) im Werkzeughalter (10) ausgebildet ist, deren Querschnitt zumindest etwa dem der schmaleren der beiden einander gegenüberliegenden Drehmitnahmen (17, 19 und 18, 20) entspricht.

4. Einrichtung nach Anspruch 1 oderr 2, dadurch gekennzeichnet, daß die der Axialverriegelung (16, 21) zumindest teilweise gegenüberliegende Drehmitnahme (22a, 23a) als axiale Nut (22a) im Werkzeugschaft (11a) und als darin eingreifende Leiste (23a) in der Werkzeugaufnahme (10a) ausgebildet ist, deren Querschnitt zumindest etwa dem der breiteren der beiden einander gegenüberliegenden Drehmitnahmen (18, 20) entspricht.

5. Einrichtung nach einem der Ansprüche 1 bis 4, dadurch gekennzeichnet, daß mindestens eine der Drehmitnahmeleisten (19, 20, 23) und/oder der Drehmitnahmenuten (17, 18, 22) an ihrer Rückseite sehnenförmig zum Umfang der Aufnahmebohrung (14) bzw. zum Schaftumfang ausläuft.

6. Werkzeug für eine Einrichtung nach dem Oberbegriff des Anspruchs 1 mit mindestens drei axiale, zum Schaftende auslaufende Drehmitnahmenuten (17, 18, 22) sowie eine axial verlaufende, zum Schaftende hin geschlossene Verriegelungsmulde (21), wobei die einander zumindest etwa gegenüberliegenden Drehmitnahmenuten (17, 18) unterschiedlich breit sind, dadurch gekennzeichnet, daß die breitere (18) der beiden Drehmitnahmenuten (17, 18) der Verriegelungsmulde (21) in Antriebsdrehrichtung vorgelagert ist.

7. Werkzeug nach Anspruch 6, dadurch gekennzeichnet, daß die der Verriegelungsmulde (21) gegenüberliegende Mitnahmenut (22) im Querschnitt zumindest etwa dem der schmaleren (17) der beiden einander gegenüberliegenden Drehmitnahmenuten (17, 18) entspricht.

8. Werkzeug nach Anspruch 6, dadurch gekennzeichnet, daß die der Verriegelungsmulde (21) gegenüberliegende Drehmitnahmenut (22a) im Querschnitt zumindest etwa dem der breiteren (18) der beiden einander gegenüberliegenden Drehmitnahmenuten (17, 18) entspricht.

9. Werkzeug nach einem der Ansprüche 6 bis 8, dadurch gekennzeichnet, daß die der axial geschlossenen Verriegelungsmulde (21) zumindest teilweise gegenüberliegende Mitnahmenut (22b) mit einer weiteren Verriegelungsmulde (21b) derart überlagert ist, daß die beiden axialen Enden dieser Verriegelungsmulde nur teilweise, in dem über den Querschnitt der Mitnahmenut (22b) hinausgehenden Bereich (21c) geschlossen sind.

10. Werkzeug nach Anspruch 9, dadurch gekennzeichnet, daß die Mitnahmenut (22b) gegenüber der zur axial geschlossenen Verriegelungsmulde (21) diametral gegenüberliegenden weiteren Verriegelungsmulde (21a) derart asymmetrisch angeordnet ist, daß ihre Drehmitnahmeflanke (25) mit der Flanke (26) der weiteren Verriegelungsmulde (21a) fluchtet.

11. Werkzeughalter für eine Einrichtung nach dem Oberbegriff des Anspruchs 1 mit mindesten drei Drehmitnahmeleisten (19, 20, 23) und einem radial verschiebbaren Verriegelungskörper (16) in der Aufnahmebohrung (14) der Werkzeugaufnahme (10), wobei die einander zumindest etwa gegenüberliegenden Drehmitnahmeleisten (19, 20) unterschiedlich breit sind, dadurch gekennzeichnet, daß die breitere (20) der beiden Drehmitnahmeleisten (19, 20) dem Verriegelungskörper (16) in Antriebsdrehrichtung vorgelagert ist.

12. Werkzeughalter nach Anspruch 11, dadurch gekennzeichnet, daß die dem Verriegelungskörper (16) gegenüberliegende Drehmitnahmeleiste (23) im Querschnitt zumindest etwa dem der schmaleren (19) der beiden einander gegenüberliegenden Drehmitnahmeleisten (19, 20) entspricht.

13. Werkzeughalter nach Anspruch 11, dadurch gekennzeichnet, daß die dem Verriegelungskörper (16) gegenüberliegende Drehmitnahmeleiste (23) im Querschnitt zumindest etwa dem der breiteren (20) der beiden einander gegenüberliegenden Drehmitnahmeleisten (19, 20) entspricht.

14. Werkzeughalter nach einem der Ansprüche 11 bis 13, dadurch gekennzeichnet, daß die dem Verriegelungskörper (16) zumindest teilweise gegenüberliegende Drehmitnahmeleiste (23a) derart in Antriebsrichtung versetzt angeordnet ist, daß ihre Drehmitnahmeflanke (29) der in Antriebsrichtung vorderen Flanke (30) des Verriegelungskörpers (16) diametral gegenüberliegt.

## Claims

1. Device on powered hand tools for the rotary driving of percussive and/or drilling tools (12) which has at least three rotary drivers and an axial lock arranged in an at least approximately uniformly distributed manner on the periphery of the tool shank (11) and a tool holder (10), the axial lock being designed as an axially running hollow (21), closed at least towards the shank end, in the tool shank, which hollow (21) interacts with a radially displaceable locking body (16) projecting to the inside from the receiving bore (14) of the tool holder (10), and the rotary drivers being designed on the tool shank (11) as recesses (17, 18, 22) running out axially to the shank end as well as axially running projections (19, 20, 23), interacting with the recesses (17, 18, 22), on the periphery of the tool holder (10), of which two rotary drivers (17, 19 and 18, 20) are at least partly opposite one another, characterized in that the circumferential angle between the rotary driving flanks of the first rotary driver (17, 19), starting from the axial lock (16, 21), and the last rotary driver (18, 20) is greater than 180° and less than 240°.

2. Device according to Claim 1, characterized in that the rotary drivers at least approximately opposite one another are designed as grooves (17, 18) and strips (19, 20) engaging therein of different width, the wider (18, 20) of the two rotary drivers (17, 19 and 18, 20) being located in front of the axial lock (16, 21) in the rotary drive direction.

3. Device according to Claim 1 or 2, characterized in that the rotary driver (22, 23) at least partly opposite the axial lock (16, 21) is designed as an axially running groove (22) in the tool shank (11) and as a corresponding strip (23), engaging therein, in the tool holder (10), the cross-section of which rotary driver (22, 23) corresponds at least approximately to that of the narrower of the two rotary drivers (17, 19 and 18, 20) opposite one another.

4. Device according to Claim 1 or 2, characterized in that the rotary driver (22a, 23a) at least partly opposite the axial lock (16, 21) is designed as an axial groove (22a) in the tool shank (11a) and as a strip (23a), engaging therein, in the tool receptacle (10a), the cross-section of which rotary driver (22a, 23a) corresponds at least approximately to that of the wider of the two rotary drivers (18, 20) opposite one another.

5. Device according to one of Claims 1 to 4, characterized in that at least one of the rotary driving strips (19, 20, 23) and/or the rotary driving grooves (17, 18, 22) run out in a chordal manner at their rear side towards the periphery of the receiving bore (14) or the shank periphery.

6. Tool for a device according to the preamble of Claim 1, having at least three axial rotary driving grooves (17, 18, 22), running out to the shank end, as well as an axially running locking hollow (21) closed towards the shank end, the rotary driving grooves (17, 18) at least approximately opposite one another being of different width, characterized in that the wider (18) of the two rotary driving grooves (17, 18) is located in front of the locking hollow (21) in the rotary drive direction.

7. Tool according to Claim 6, characterized in that the driving groove (22) opposite the locking hollow (21) corresponds in cross-section at least approximately to that of the narrower (17) of the two rotary driving grooves (17, 18) opposite one another.

8. Tool according to Claim 6, characterized in that the rotary driving groove (22a) opposite the locking hollow (21) corresponds in cross-section at least approximately to that of the wider (18) of the two rotary driving grooves (17, 18) opposite one another.

9. Tool according to one of Claims 6 to 8, characterized in that the driving groove (22b) at least partly opposite the axially closed locking hollow (21) is superimposed with a further locking hollow (21b) in such a way that the two axial ends of this locking hollow are only partly closed, in the area (21c) extending beyond the cross-section of the driving groove (22b).

10. Tool according to Claim 9, characterized in that the driving groove (22b) is arranged asymmetrically relative to the further locking hollow (21a) diametrically opposite the axially closed locking hollow (21), in such a way that its rotary driving flank (25) is in alignment with the flank (26) of the further locking hollow (21a).

11. Tool holder for a device according to the preamble of Claim 1, having at least three rotary driving strips (19, 20, 23) and a radially displaceable locking body (16) in the receiving bore (14) of the tool receptacle (10), the rotary driving strips (19, 20) at least approximately opposite one another being of different width, characterized in that the wider (20) of the two rotary driving strips (19, 20) is located in front of the locking body (16) in the rotary drive direction.

12. Tool holder according to Claim 11, characterized in that the rotary driving strip (23) opposite the locking body (16) corresponds in cross-section at least approximately to that of the narrower (19) of the two rotary driving strips (19, 20) opposite one another.

13. Tool holder according to Claim 11, characterized in that the rotary driving strip (23) opposite the locking body (16) corresponds in cross-section at least approximately to that of the wider (20) of the two rotary driving strips (19, 20) opposite one another.

14. Tool holder according to one of Claims 11 to 13, characterized in that the rotary driving strip (23a) at least partly opposite the locking body (16) is offset in the drive direction in such a way that its rotary driving flank (29) is diametrically opposite the front flank (30) (in the drive direction) of the locking body (16).

## Revendications

1. Equipement de machine portative pour l'entraînement en rotation d'outils de percussion et/ou de perçage (12) comprenant :
- au moins trois moyens d'entraînement en rotation et un moyen de verrouillage axial à la périphérie de la tige (11) de l'outil et d'un support d'outil (10) avec une répartition au moins sensiblement régulière,
- le moyen de verrouillage axial étant réalisé dans la tige d'outil sous la forme d'une gorge (21) dirigée axialement et au moins fermée vers l'extrémité de la tige, cette gorge coopérant avec un organe de verrouillage (16) coulissant radialement, venant en saillie vers l'intérieur du perçage de réception (14) du support d'outil (10),
- les moyens d'entraînement de la tige (11) de l'outil étant des cavités (17, 18, 22) axiales se terminant à l'extrémité de la tige et des organes en saillie (19, 20, 23) dirigés axialement et coopérant avec les cavités, ces organes en saillie étant prévus à la périphérie du support d'outil (10),
- deux des moyens d'entraînement en rotation (17, 19 et 18, 20) étant au moins en partie situés dans des positions opposées,
caractérisé en ce que
l'angle périphérique entre les flancs d'entraînement en rotation des premiers (17, 19) et derniers (18, 20) moyens d'entraînement en rotation est supérieur à 180° et inférieur à 240° en partant du moyen de verrouillage axial (16, 21).

2. Equipement selon la revendication 1,
caractérisé en ce que
- parmi les moyens d'entraînement en rotation, les moyens au moins en partie opposés, en forme de rainures (17, 18) et de nervures (19, 20) pénétrant dans celles-ci ont des largeurs différentes,
- le moyen d'entraînement en rotation (18, 20) le plus large des deux moyens d'entraînement en rotation (17, 19 et 18, 20) est en amont du moyen de verrouillage axial (16, 21) dans le sens de rotation d'entraînement.

3. Equipement selon la revendication 1 ou 2,
caractérisé en ce que
le moyen d'entraînement en rotation (22, 23) au moins en partie opposé au moyen de verrouillage axial (16, 21) est réalisé comme rainure axiale (22) dans la tige (11) de l'outil et comme nervure (23) correspondante du support d'outil (10), pénétrant dans la rainure, dont la section correspond sensiblement à celle du le plus étroit des deux moyens d'entraînement opposés (17, 19 et 18, 20).

4. Equipement selon la revendication 1 ou 2,
caractérisé en ce que
-le moyen d'entraînement en rotation (22a, 23a) au moins en partie opposé au moyen de verrouillage axial (16, 21) est réalisé comme rainure axiale (22a) dans la tige (11a) de l'outil et comme nervure (23a) du logement (10a), pénétrant dans cette rainure, dont la section correspond au moins sensiblement à celle du plus large des deux moyens d'entraînement en rotation (18, 20) opposés.

5. Equipement selon l'une quelconque des revendications 1 à 4,
caractérisé en ce qu'
au moins l'une des deux nervures d'entraînement en rotation (19, 20, 23), et/ou des rainures d'entraînement en rotation (17, 18, 22) se terminent au niveau du côté arrière sous la forme d'une corde par rapport à la périphérie du perçage de réception (14) ou de celle de la tige.

6. Outil pour un équipement selon le préambule de la revendication 1,
avec au moins trois rainures d'entraînement en rotation (17, 18, 22), axiales, se terminant à l'extrémité de la tige ainsi qu'une gorge de verrouillage (21), dirigée axialement et fermée à l'extrémité de la tige, les rainures d'entraînement en rotation (17, 18) au moins en partie opposées, ayant des largeurs différentes,
caractérisé en ce que
la plus large (18) des deux rainures d'entraînement en rotation (17, 18) est en amont de la gorge de verrouillage (21) dans le sens de l'entraînement en rotation.

7. Outil selon la revendication 6,
caractérisé en ce que
la rainure d'entraînement (22) opposée à la gorge de verrouillage (21) correspond en section au moins à la plus étroite (17) des deux rainures d'entraînement en rotation (17, 18), opposées.

8. Outil selon la revendication 6,
caractérisé en ce que
la rainure d'entraînement en rotation (22a) opposée à la gorge de verrouillage (21) correspond en section au moins sensiblement à la plus large (18) des deux rainures d'entraînement en rotation (17, 18), opposées.

9. Outil selon l'une des revendications 6 à 8,
caractérisé en ce que
la rainure d'entraînement (22b) au moins en partie opposée à la gorge de verrouillage (21) fermée axialement, est combinée à une autre gorge de verrouillage (21b) dont les deux extrémités axiales ne sont que partiellement fermées dans la zone (21c) qui dépasse de la section de la rainure d'entraînement (22b).

10. Outil selon la revendication 9,
caractérisé en ce que
la rainure d'entraînement (22b) est positionnée de manière asymétrique par rapport à l'autre gorge de verrouillage (21a) diamétralement opposée à la gorge de verrouillage (21) fermée axialement, de façon que son flanc d'entraînement en rotation (25) correspond au flanc (26) de cette autre gorge de verrouillage (21a).

11. Support d'outil pour un équipement selon le préambule de la revendication 1,
ayant au moins trois nervures d'entraînement en rotation (19, 20, 23) et un organe de verrouillage (16) coulissant radialement dans le perçage de réception (14) du logement d'outil (10),
les nervures d'entraînement en rotation (19, 20), au moins sensiblement opposées, ayant une largeur différente,
caractérisé en ce que
la plus large (20) des deux nervures d'entraînement en rotation (19, 20) est en amont de l'organe de verrouillage (16) dans le sens de l'entraînement en rotation.

12. Support d'outil selon la revendication 11,
caractérisé en ce que
la nervure d'entraînement en rotation (23) opposée à l'organe de verrouillage (16) a une section correspondant au moins sensiblement à celle de la plus étroite (19) des deux nervures d'entraînement en rotation (19, 20) opposées l'une à l'autre.

13. Support d'outil selon la revendication 11,
caractérisé en ce que
la nervure d'entraînement en rotation (23) opposée à l'organe de verrouillage (16) correspond en section au moins sensiblement à la plus large (20) des deux nervures d'entraînement en rotation (19, 20), opposées.

14. Support d'outil selon l'une quelconque des revendications 11 à 13,
caractérisé en ce que
la nervure d'entraînement en rotation (23a) au moins en partie opposée à l'organe de verrouillage (16) est décalée dans le sens de l'entraînement de sorte que son flanc d'entraînement (29) se trouve diamétralement opposé au flanc avant (30) de l'organe de verrouillage (16), dans le sens de l'entraînement.
